# EUROPÄISCHE PATENTSCHRIFT

(11) **EP 1 207 021 B1**
(45) Veröffentlichungstag und Bekanntmachung des Hinweises auf die Patenterteilung: **07.11.2007**
(21) Anmeldenummer: 01127089.9
(22) Anmeldetag: 15.11.2001
(51) Int. Cl.: B25G 1/08, B25G 1/06

(54) **Griffstück eines Schraubwerkzeugs**
Handle for a screw driving tool
Poignée d'un outil de vissage

(30) Priorität: 17.11.2000 DE 10057328
(43) Veröffentlichungstag der Anmeldung: 22.05.2002
(73) Patentinhaber: Robert Schröder GmbH & Co., 42369 Wuppertal (DE)
(72) Erfinder: Casel Andre, 42369 Wuppertal (DE)
(74) Vertreter: Füssel, Michael

(56) Entgegenhaltungen:
- EP-A- 0 596 669
- EP-B- 0 312 775
- DE-U- 29 902 512
- GB-A- 2 340 199

## Beschreibung

Die vorliegende Erfindung betrifft das Griffstück eines Schraubwerkzeugs nach Oberbegriff des Hauptanspruchs.

Ein solches Griffstück gelt beispielsweise aus der EP 0 312 775 hervor.

Für die vorliegende Erfindung wird von einem Griffstück nach Art eines Schraubendrehers ausgegangen, welches beim Gebrauch mit einem Ende im Handballen zu liegen kommt, sodaß Daumen und Finger das Griffstück zur Einleitung des Drehmoments umfassen während vom Handballen eine Axialkraft in das Griffstück eingeleitet wird. Dieses Ende des Griffstücks wird auch als das "obere Ende" des Griffstücks bezeichnet während am gegenüberliegenden Ende ein Werkzeughalter sitzt, der drehfest mit dem Kern des Griffstücks verbunden ist und der Aufnahme der Bits dient. Dieses Ende des Griffstücks wird auch als das "untere Ende" des Griffstücks bezeichnet. Entsprechendes gilt für den dem Werkzeughalter zugewandten "unteren Rand" der Verschlußvorrichtung und für den vom Werkzeughalter abgewandten "oberen Rand" der Verschlußvorrichtung.

Derartiges Griffstück ist bekannt z.B. aus der GB 98 168 78.4.

Bei diesem Griffstück ist das im feststehenden Kern befindliche Rundmagazin am unteren Ende angeordnet, dort wo der Werkzeughalter ansetzt. Die darin befindlichen Bits Werden von einem Teilring gehalten, der über eine Entnahmekerbe verfügt und der relativ zu dem Rundmagazin drehbar ist sodaß die Kerbe wahlweise mit einem der Fächer zur Deckung gebracht werden kann.

Die Verwendung dieses Griffstücks als Kraftwerkzeug ist problematisch, da die drehbare Verschlußvorrichtung unter Umständen mit den Fingern verdreht wird, wenn eine entsprechende Drehkraft in das Griffstück eingeleitet werden muß.

Bei dieser Ausführungsform deckt außerdem die drehbare Verschlußvorrichtung nur einen Teil der gesamten Axiallänge jedes Bits ab, so daß das zu entnehmende Bit zwar gut erkennbar ist, jedoch auch die Gefahr einer klemmenden Verschlußvorrichtung besteht.

Demgegenüber enthält das Griffstück gemäß der EP 0 312 775 A1 eine Möglichkeit, die im Rundmagazin befindlichen Bits über eine transparente Hülse von außen erkennbar machen. Dort befindet sich das Rundmagazin am oberen Ende Griffstücks und wird von einem dort eingeknüpften Deckel verdeckt.

Zur Entnahme der Bits weist der Deckel eine Axialbohrung auf, die wahlweise mit einem der Bitsfächer in Deckung gebracht werden kann.

Da der Deckel gegenüber dem Griffstück drehbar ist, kann auch hier das Problem des sich mitdrehenden Deckels auftreten, wenn mit dem Griffstück ein hohes Drehmoment in den Werkzeughalter eingeleitet werden muß.

Zudem ist die Entnahme der im Rundmagazin befindlichen Bits problematisch, da jedes Bit praktisch nur durch die im Deckel befindliche Axialbohrung erkannt werden kann, sofern das Griffstück nicht aus durchsichtigem Material besteht.

Es ist daher Aufgabe der Erfindung, das bekannte Griffstück so weiter zu bilden, daß die in dem Rundmagazin befindlichen Bits in der Entnahmeposition besser erkennbar sind und daß gleichwohl die Gefahr einer verklemmten drehbaren Verschlußvorrichtung gemindert wird.

Diese Aufgabe wird gelöst durch die Merkmale des Hauptanspruchs.

Aus der Erfindung ergibt sich der Vorteil, daß die drehbare Verschlußvorrichtung, in Entnahmeposition gedreht, die eingelegten Bits nicht verdeckt und die vollständige Sicht auf den jeweils zu entnehmenden Bit erlaubt und trotzdem eine druck- und drehstabile Hülse bietet, die bei der Drehmomentbeaufschlagung des Griffstücks maßgeblich beteiligt ist.

Dieser Vorteil wird dadurch erreicht, daß die Verschlußvorrichtung sich ergonomisch an die Außenkontur des oberen Griffendes anschmiegt. Im Prinzip handelt es sich um eine ringförmige Längshülse, die im Bereich des oberen bzw. unteren Randes in sich geschlossen ist. Die ringförmig in sich geschlossenen Bereiche laufen auf entsprechenden Gegenkonturen des feststehenden Kerns des Griffstücks, so daß hohe Drücke auf die Verschlußvorrichtung ausgeübt werden können, ohne daß die Gefahr der Zerstörung besteht.

Vorteilhafterweise sind die vorgesehenen Entnahmeöffnungen mindestens so lang, wie die Länge der dahinter im Rundmagazin befindlichen Bits, die folglich einfach aus ihren Taschen im Rundmagazin herausgerollt werden können.

Dabei ermöglicht die Größe der Entnahmeöffnung eine genaue Begutachtung des zu entnehmenden Bits im Hinblick auf den jeweiligen Anwendungszweck, bevor er entnommen wird.

Ergänzend kann vorgesehenen sein, daß die Außenkontur der Hülse bündig mit den Außenkonturen des sich jeweils anschließenden Bereichs des Griffstücks fluchtet. Hierfür sind Ausführungsbeispiele angegeben.

Aus den Unteransprüchen ergeben sich vorteilhafte Weiterbildungen.

Im folgenden wird die Erfindung anhand von Ausführungsbeispielen näher erläutert.

Es zeigen:
- Fig.1: ein Ausführungsbeispiel der Erfindung in Komplettansicht und
- Fig.2: eine Detailansicht des oberen Endes des Griffstücks gemäß Fig.1.

Die folgende Beschreibung bezieht sich auf alle Figuren, sofern nichts anderes gesagt ist.

Die Figuren zeigen ein Griffstück 1 eines Schraubwerkzeugs für Bits 2, mit einem am unteren Ende befindlichen Werkzeughalter 3 und mit einem im feststehenden Kern des Griffstücks befindlichen Rundmagazin 4 aus in Längsrichtung 33 des Griffstücks 1 orientierten und zueinander benachbarten Fächern 5a,5b,5c zur Aufnahme von Bits 2 und mit einer relativ zum Rundmagazin 4 drehbaren Verschlußvorrichtung 6 mit Entnahmeöffnung 7, welche bei der Relativdrehung mit den Fächern 5a-c kämmt. Wesentlich ist, daß die Verschlußvorrichtung eine ergonomisch an die Außenkontur des oberen Griffendes angepaßte drehbare Hülse 8 ist, welche sich in Längsrichtung 33 so weit erstreckt, daß sie einerseits im Bereich des oberen Randes 11 und des unteren Randes 12 der Fächer in sich geschlossen ist und andererseits zwischen dem oberen Rand 11 und dem unteren Rand 12 der Fächer eine in Längsrichtung 33 der Fächer 5a-c orientierte Entnahmeöffnung 7' aufweist, mit welcher sie bei der Relativdrehung die Fächer 5a-c von außen umkreist.

Zu diesem Zweck ist die drehbare Hülse im Längsbereich ihrer Entnahmeöffnung 7 umfangsmäßig durchbrochen, während sie im Bereich ihres oberen Randes 9 und ihres unteren Randes 10 ringförmig in sich geschlossen ist.

Auf diese Weise entsteht ein relativ druckstabiles Gebilde, welches auf das obere Ende des Griffstücks 1 einfach aufgesteckt werden kann, da das obere Ende derartiger Griffstücke üblicherweise kegelförmig oder anderweitig ergonomisch handfreundlich zuläuft.

Ferner sind die Außenabmessungen des Rundmagazins 4 so gewählt, daß die drehbare Hülse im engen Kontakt auf dem feststehenden Kern des Griffstücks läuft, so daß die Hülse selber praktisch keine Druckkraft aushalten muß.

Korrespondierend zur Entnahmeöffnung 7 weisen die einzelnen Fächer 5a-c des Rundmagazins 4 eine Zwischenposition auf, welche mit der Entnahmeöffnung 7 zur Deckung gebracht werden kann. In dieser Position wird keines der Fächer 5a-c angeschnitten, sondern die Entnahmeöffnung 7 wird von der dann dahinter befindlichen Wandung 34 zuverlässig verschlossen.

Weiterhin zeigen die Figuren, daß die Entnahmeöffnung 7 zumindest so lang ist, wie die Länge 14 der in den Fächern 5a-c einliegenden Bits.

Die Länge 15 der Entnahmeöffnung kann auch geringfügig kleiner als die Länge der Fächer 5a-c sein, solange sich die dort einliegenden Bits 2 durch Herausfallen entnehmen lassen.

Zur Erzielung einer bedienerfreundlichen Außenkontür des Griffstücks soll die Außenkontur 16 der Hülse 8 an ihrem oberen sowie an ihrem unteren Rand 9 bzw. 10 bündig mit der jeweiligen Aussenkontur 17 bzw. 18 des sich anschließenden Bereichs des Griffstücks 1 fluchten.

Hieraus ergibt sich der Vorteil, daß auch bei professionellem Gebrauch im Handwerk derartiges Griffstück über lange Zeit ermüdungsfrei eingesetzt werden kann, da dieses gut in der Hand liegt.

Ergänzend zeigen die Figuren, daß die Innenkontur 19 der Hülse im Bereich von deren oberem Rand 9, von deren unterem Rand 10 sowie im dazwischen liegenden Bereich von der umgebenden Einhüllenden 20 des mit dem feststehenden Kern des Griffstücks einstückig ausgebildeten Rundmagazins drehgeführt wird.

Die Innenkontur 19 der Hülse 8 gleitet sozusagen über den Größtdurchmesser des Griffstücks dort, wo die Fächer 5a-c liegen und wird von den zwischen den Fächern befindlichen Längsrippen 35 druckstabil unterstützt. Aus diesem Grunde kann die Hülse 8 aus preiswertem Kunststoff hergestellt sein, ohne daß die Gefahr eines Zerplatzens bei großem Kraftaufwand bestünde.

Zusätzlich zeigen die Figuren, daß der obere Rand 9 der Hülse 8 ein kurzes Stück unterhalb des oberen Endes 21 des Griffstücks liegt, und daß die Hülse 8 von einem Abschlußstück 22 fixiert wird, welches seinerseits ebenfalls feststehend am oberen Ende des feststehenden Kerns des Griffstücks 1 verankert ist.

Im vorliegenden Fall handelt es sich bei dem Abschlußstück 22 um einen Deckel, der verankernd in die Hülse 8 von innen eingreift während das Abschlußstück 22 selber gegenüber dem Zentralteil des Griffstücks 1 drehfest befestigt ist.

Auf diese Weise entsteht ein druckfester Anschlag 23 zwischen dem Abschlußstück 22 und dem Kern des Griffstücks, der auch die Fächer 5a-c trägt. Der druckfeste Anschlag dient vorrangig dem Zweck, die beim Schrauben vom Handballen ausgeübten Druckkräfte abzufangen und als Axialkraft in das Griffstück 1 einzuleiten.

Ergänzend hierzu ist das Abschlußstück 22 gegenüber dem Griffstück 1 verdrehgesichert. Zu diesem Zweck weist das Griffstück 1 am oberen Ende des feststehenden Kerns einen polygonalen Zapfen auf, der als Verdrehsicherung 24 gegenüber dem aufgesetzten Abschlußstück 22 wirkt. Ergänzend kann eine Klippshalterung 25 vorgesehen sein, um das Abschlußstück 22 gegenüber dem Griffstück montagemäßig zu sichern.

Zusätzlich weist hier die Hülse 8 gegenüber dem feststehenden Kern eine Positionsverrastung 26 auf, deren Rastpositionen mit den Entnahmepositionen für die in den Fächern 5a-c einliegenden Bits 2 identisch übereinstimmen.

Die Positionsverrastung wird hier realisiert von Paarungen aus Feder 27 und Kugel 28. Dabei befindet sich jeweils eine Spiralfeder in einer Längsbohrung des Abschlußstücks 22. Am Kopf der Spiralfeder 27 sitzt eine Kugel, die auf einem entsprechenden Kreis auf dem Innenumfang der Hülse 8 abläuft, wenn diese in die Drehung zur Entnahme der Bits versetzt wird.

Auf dem Kreisradius befinden sich entsprechende Rastöffnungen 29, in welche die federbelastete Kugel 28 dann eingreift, wenn die Entnahmeöffnung 7 mit einem der Fächer 5a-c bzw. der Wandung 34 deckungsgleich fluchtet.

Damit auch bei relativ verdrehter Hülse 8 trotzdem die eingelagerten Bits 2 gut erkennbar sind, wird zusätzlich vorgeschlagen, die Hülse 8 aus transparentem Kunststoff zu fertigen. Hierunter sind auch farblich abgestimmte transparente Materialien zu verstehen, um z.B. derartige Griffstücke in der corporate identity der Unternehmensfarben präsentieren zu können.

Ergänzend hierzu zeigt Fig.1 eine Weiterbildung der Erfindung, bei welcher das Griffstück unterhalb des unteren Randes der Hülse 8 abklappbar ist.

Diese Maßnahme kann der Einleitung höherer Drehmomente förderlich sein, da das obere abgeklappte Griffende eine bessere Drehmomenteinleitung ermöglicht als ein Axialgriffstück.

Ergänzend hierzu können jenseits der Klappachse 30 rechts und links des oberen Griffstücks sich gegenüberliegende Laschen 31 vorgesehen sein, welche einen Abstand zwischen sich freilassen zur Einlegung des Daumens, um noch höhere Drehmomente übertragen zu können.

Eine weitere Verbesserung der Erfindung sieht vor, den Werkzeughalter 3 gegenüber dem Griffstück über einen Ratschenmechanismus 32 anzutreiben, z.B. um das Werkzeug auch in schwierig zugänglichen Bereichen einsetzen zu können.

Durch die verdrehgesicherte Anbringung des Anschlußstücks 22 können zudem große Drehmomente in das Griffstück eingeleitet werden, die infolge druckfesten Anschlags 23 auch unter großen Kraftanstrengungen bei festsitzenden Schrauben oder dergleichen erfolgen können. Zumindest wird durch die Verdrehsicherung 24 eine Verdrehung des Abschlußstücks 22 beim Werkzeuggebrauch ausgeschlossen, so daß vom Handballen ausgehend große Drehmomente vom Griffstück 1 auf den im Werkzeughalter 3 eingesetzten Bit 2 ausgeübt werden können.

Da die Verschlußvorrichtung nicht ganz bis zum oberen Ende des Griffstücks durchgeht sondern unterhalb endet, wird sie beim normalen Werkzeuggebrauch auch nicht von der das Drehmoment einleitenden Hand beaufschlagt, sodaß praktisch die gesamte manuelle Kraft in Drehmoment umgesetzt wird.

### Bezugszeichenliste

- 1: Griffstück
- 2: Bit
- 3: Werkzeughalter
- 4: Rundmagazin
- 5a-c: Fach
- 6: Verschlußvorrichtung
- 7: Entnahmeöffnung
- 8: Hülse
- 9: oberer Hülsenrand
- 10: unterer Hülsenrand
- 11: oberer Rand des Fachs
- 12: unterer Rand des Fachs
- 14: Länge des Bits
- 15: Länge der Entnahmeöffnung
- 16: Außenkontur Hülse
- 17: Außenkontur oberes angrenzendes Ende
- 18: Außenkontur unteres angrenzendes Ende
- 19: Innenkontur Hülse
- 20: Einhüllende des Rundmagazins
- 21: oberes Ende des Griffstücks
- 22: Abschlußstück
- 23: druckfester Anschlag
- 24: Verdrehsicherung
- 25: Klipshalterung
- 26: Positionsverrastung
- 27: Feder
- 28: Kugel
- 29: Rastöffnung
- 30: Klappachse
- 31: Lasche
- 32: Ratschenmechanismus
- 33: Längsrichtung
- 34: Wandung
- 35: Längsrippen

## Patentansprüche

1. Griffstück (1) eines Schraubwerkzeugs für Bits (2) wobei das Griffstück (1) an einem Ende einen Werkzeughalter (3) aufweist und ein vom Werkzeughalter (3) abgewandtes anderes Ende und mit einem im feststehenden Kern des Griffstücks (1) befindlichen Rundmagazin (4) aus in Längsrichtung (33) des Griffstücks (1) orientierten und zueinander benachbarten Fächern (5a bis c) zur Aufnahme von Bits mit einer relativ zum Rundmagazin (4) drehbaren Verschlußvorrichtung (6) mit Entnahmeöffnung (7), welche bei der Relativdrehung mit den Fächern (5a bis c) kämmt,
**dadurch gekennzeichnet, daß**
1.0 das Rundmagazin (4) an dem vom Werkzeughalter (3) abgewandten Ende des Griffstücks (1) angeordnet ist und daß
1.1 die Verschlußvorrichtung (6) eine ergonomisch an die Außenkontur (17,18) dieses Endes des Griffstücks angepaßte Hülse (8) ist, die
1.2 auf dem feststehenden Kern des Griffstücks drehbar gelagert ist und
eine in Längsrichtung (33) der Fächer (5a bis c) orientierte Entnahmeöffnung (7) aufweist, mit welcher sie
1.3 bei der Relativdrehung die Fächer (5a bis c) von außen überstreicht und daß
1.4 die drehbare Hülse (8) sich in Längsrichtung (33) der Fächer (5a bis c) soweit erstreckt, daß sie
sowohl im Bereich ihres vom Werkzeughalter (3) abgewandten, als auch im Bereich ihres dem Werkzeughalter (3) zugewandten Randes jeweils ringförmig in sich geschlossen ist.

2. Griffstück nach Anspruch 1, **dadurch gekennzeichnet, daß** die Länge (15) der Entnahmeöffnung (7) zumindest so groß ist, wie die Länge (14) der in den Fächern (5a-c) einliegenden Bits (2).

3. Griffstück nach Anspruch 1 oder 2, **dadurch gekennzeichnet, daß** die Außenkontur (16) der Hülse (8) am oberen Rand (9) sowie am unteren Rand (10) bündig mit der Außenkontur (17,18) der sich anschließenden Bereiche des Griffstücks (1) fluchtet.

4. Griffstück nach einem der Ansprüche 1 bis 3, **dadurch gekennzeichnet, daß** die Innenkontur (19) der Hülse (8) zumindest teilweise von der umgebenden Einhüllenden (20) des Rundmagazins (4) drehgeführt wird.

5. Griffstück nach einem der Ansprüche 1 bis 4, **dadurch gekennzeichnet, daß** der vom Werkzeughalter abgewandte obere Rand (9) der Hülse (8) ein kurzes Stück unterhalb des vom Werkzeughalter abgewandten oberen Endes (21) des Griffstücks (1) liegt und daß die Hülse (8) von einem Abschlußstück (22) fixiert wird, welches am vom Werkzeughalter abgewandten oberen Ende des Kerns des Griffstücks (1) verankert ist.

6. Griffstück nach Anspruch 5, **dadurch gekennzeichnet, daß** das Abschlußstück (22) einen druckfesten Anschlag (23) gegenüber dem Kern des Griffstücks (1) sitzt, welcher die vom Handballen ausgeübten Druckkräfte abfängt.

7. Griffstück nach Anspruch 5 oder 6, **dadurch gekennzeichnet, daß** das Abschlußstück (22) gegenüber dem Kern des Griffstücks (1) verdrehgesichert (24) ist.

8. Griffstück nach einem der Ansprüche 5 bis 7, **dadurch gekennzeichnet, daß** das Abschlußstück (22) über eine Klipshalterung (25) gegenüber dem Griffstück gehaltert ist.

9. Griffstück nach einem der Ansprüche 1 bis 8, **dadurch gekennzeichnet, daß** die Hülse (8) gegenüber dem feststehenden Kern eine Positionsverrastung (26) aufweist, deren Rastpositionen mit den Entnahmepositionen (5a-7; 5b-7; 5c-7) identisch übereinstimmen.

10. Griffstück nach einem der Ansprüche 1 bis 9, **dadurch gekennzeichnet, daß** die Hülse (8) aus transparentem Kunststoff gefertigt ist.

11. Griffstück nach einem der Ansprüche 1 bis 10, **dadurch gekennzeichnet, daß** das Griffstück (1) unterhalb des dem Werkzeughalter (3) zugewandten unteren Randes (10) der Hülse (8) um eine querliegende Klappachse (30) abklappbar ist.

12. Griffstück nach einem der Ansprüche 1 bis 11, **dadurch gekennzeichnet, daß** das abklappbare Ende des Griffstücks (1) über die Klappachse (30) hinaus in Richtung zum Werkzeughalter (3) so weit verlängert ist, daß sich beidseits des feststehenden Teils des Griffstücks (1) zwei voneinander beabstandete Laschen (31) ausbilden, zwischen die bei abgeklapptem oberen Ende der Daumen einlegbar ist.

13. Griffstück nach einem der Ansprüche 1 bis 12, **dadurch gekennzeichnet, daß** der Werkzeughalter (3) gegenüber dem Griffstück (1) in einem Ratschenmechanismus (13) sitzt.

## Claims

1. Handle (1) for a screwing tool for bits (2), wherein the handle (1) has a tool holder (3) on one end and another end remote from the tool holder (3) and having a round magazine (4) located in the fixed core of the handle (1) and consisting of compartments (5a to c) which adjoin each other and are oriented in the longitudinal direction (33) of the handle (1) to receive bits, having a closing device (6) which can rotate relative to the round magazine (4) and has a removal opening (7) which coincides with the compartments (5a to c) during the relative rotation,
**characterised in that**
1.0 the round magazine (4) is disposed on the end of the handle (1) remote from the tool holder (3) and that
1.1 the closing device (6) is a sleeve (8) ergonomically matched to the outer contour (17, 18) of this end of the handle, which sleeve
1.2 is rotatably mounted on the fixed core of the handle and
has a removal opening (7) which is oriented in the longitudinal direction (33) of the compartments (5a to c) and with which it
1.3 passes over the outside of the compartments (5a to c) during the relative rotation and that
1.4 the rotatable sleeve (8) extends in the longitudinal direction (33) of the compartments (5a to c) so far that it
is closed on itself in a ring shape both in the region of its edge remote from the tool holder (3) and also in the region of its edge close to the tool holder (3).

2. Handle as claimed in claim 1, **characterised in that** the length (15) of the removal opening (7) is at least as large as the length (14) of the bits (2) lying in the compartments (5a-c).

3. Handle as claimed in claim 1 or 2, **characterised in that** the outer contour (16) of the sleeve (8) lies flush at the upper edge (9) and at the lower edge (10) with the outer contour (17, 18) of the adjoining regions of the handle (1).

4. Handle as claimed in any one of claims 1 to 3, **characterised in that** the inner contour (19) of the sleeve (8) is at least partially rotationally guided by the surrounding envelope (20) of the round magazine (4).

5. Handle as claimed in any one of claims 1 to 4, **characterised in that** the upper edge (9) of the sleeve (8) remote from the tool holder lies a short distance below the upper end (21) of the handle (1) remote from the tool holder and that the sleeve (8) is fixed by a cover piece (22) which is anchored to the upper end, remote from the tool holder, of the core of the handle (1).

6. Handle as claimed in claim 5, **characterised in that** the cover piece (22) seats a pressure-resistant stop (23) with respect to the core of the handle (1), which receives the pressing forces exerted by the heel of the hand.

7. Handle as claimed in claim 5 or 6, **characterised in that** the cover piece (22) is secured against rotation (24) with respect to the core of the handle (1).

8. Handle as claimed in any one of claims 5 to 7, **characterised in that** the cover piece (22) is held with respect to the handle by means of a clip holder (25).

9. Handle as claimed in any one of claims 1 to 8, **characterised in that** the sleeve (8) has positional latching (26) with respect to the fixed core, the latching positions of which identically correspond to the removal positions (5a-7; 5b-7; 5c-7).

10. Handle as claimed in any one of claims 1 to 9, **characterised in that** the sleeve (8) is produced from transparent synthetic material.

11. Handle as claimed in any one of claims 1 to 10, **characterised in that** below the lower edge (10), close to the tool holder (3), of the sleeve (8) the handle (1) can fold down about a transverse folding axis (30).

12. Handle as claimed in any one of claims 1 to 11, **characterised in that** the foldable end of the handle (1) is extended so far beyond the folding axis (30) in the direction of the tool holder (3) that on both sides of the fixed part of the handle (1) two mutually spaced lugs (31) are formed between which the thumb can be placed when the upper end is folded down.

13. Handle as claimed in any one of claims 1 to 12, **characterised in that** the tool holder (3) is positioned with respect to the handle (1) in a ratchet mechanism (13).

## Revendications

1. Poignée (1) d'un outil de vissage pour des embouts (2), ladite poignée (1) comportant à une extrémité un porte-outil (3), une autre extrémité opposée au porte-outil (3), un magasin rond (4) qui se trouve dans le coeur fixe de la poignée (1), qui est composé de compartiments (5a à c) orientés dans le sens longitudinal (33) de la poignée (1), voisins les uns des autres et destinés à recevoir des embouts, et qui est pourvu d'un dispositif de fermeture (6) apte à tourner par rapport au magasin rond (4) et pourvu d'une ouverture de sortie (7) qui, lors d'une rotation relative, est en contact avec les compartiments (5a à c),
**caractérisée**
1.0 en ce que le magasin rond (4) est disposé à l'extrémité de la poignée (1) qui est opposée au porte-outil (3) et en ce que
1.1 le dispositif de fermeture (6) est constitué par une douille (8) qui est adaptée ergonomiquement au contour extérieur (17, 18) de cette extrémité de la poignée et qui
1.2 est montée en rotation sur le coeur fixe de la poignée et présente une ouverture de sortie (7) orientée dans le sens longitudinal (33) des compartiments (5a à c), avec laquelle
1.3 elle balaie les compartiments (5a à c), de l'extérieur, lors de la rotation relative, et en ce que
1.4 la douille rotative (8) s'étend dans le sens longitudinal (33) des compartiments (5a à c) de telle sorte qu'elle soit fermée sur elle-même suivant une forme annulaire aussi bien dans la zone de son bord opposé au porte-outil (3) que dans la zone de son bord tourné vers le porte-outil (3).

2. Poignée selon la revendication 1, **caractérisée en ce que** la longueur (15) de l'ouverture de sortie (7) est au moins aussi grande que la longueur (14) des embouts (2) placés dans les compartiments (5a-c).

3. Poignée selon la revendication 1 ou 2, **caractérisée en ce que** le contour extérieur (16) de la douille (8), au niveau du bord supérieur (9) et du bord inférieur (10), se trouve dans l'alignement du contour extérieur (17, 18) des zones de raccordement de la poignée (1) .

4. Poignée selon l'une des revendications 1 à 3, **caractérisée en ce que** le contour intérieur (19) de la douille (8) est guidé en rotation au moins partiellement par l'enveloppante (20) du magasin rond (4).

5. Poignée selon l'une des revendications 1 à 4, **caractérisée en ce que** le bord supérieur (9) de la douille (8) qui est opposé au porte-outil se trouve à une faible distance au-dessous de l'extrémité supérieure (21) de la poignée (1) opposée au porte-outil et **en ce que** la douille (8) est fixée par une pièce terminale (22) qui est ancrée à l'extrémité supérieure du coeur de la poignée (1) opposée au porte-outil.

6. Poignée selon la revendication 5, **caractérisée en ce que** la pièce terminale (22) est placée contre une butée résistante à la pression (23) par rapport au coeur de la poignée (1), qui reçoit les forces de pression exercées par la protubérance de la main.

7. Poignée selon la revendication 5 ou 6, **caractérisée en ce que** la pièce terminale (22) est bloquée en rotation (24) par rapport au coeur de la poignée (1).

8. Poignée selon l'une des revendications 5 à 7, **caractérisée en ce que** la pièce terminale (22) est fixée par rapport à la poignée grâce à une attache de clipsage (25).

9. Poignée selon l'une des revendications 1 à 8, **caractérisée en ce que** la douille (8) présente par rapport au coeur fixe un mécanisme de verrouillage de position (26) dont les positions d'enclenchement coïncident avec les positions de sortie (5a-7 ; 5b-7 ; 5c-7).

10. Poignée selon l'une des revendications 1 à 9, **caractérisée en ce que** la douille (8) est fabriquée dans une matière plastique transparente.

11. Poignée selon l'une des revendications 1 à 10, **caractérisée en ce qu'**elle est apte à être repliée, au-dessous du bord inférieur (10) de la douille (8) tourné vers le porte-outil (3), sur un axe de pivotement transversal (30).

12. Poignée selon l'une des revendications 1 à 11, **caractérisée en ce que** l'extrémité repliable de la poignée (1) est prolongée au-delà de l'axe de pivotement (30) en direction du porte-outil (3) sur une distance telle qu'il se forme des deux côtés de la partie fixe de la poignée (1) deux pattes (31) espacées entre lesquelles on peut mettre le pouce quand l'extrémité supérieure est repliée.

13. Poignée selon l'une des revendications 1 à 12, **caractérisée en ce que** le porte-outil (3) est calé par rapport à la poignée (1) dans un mécanisme à cliquet (13).
